# EUROPÄISCHE PATENTSCHRIFT

(11) **EP 0 239 584 B1**
(45) Veröffentlichungstag und Bekanntmachung des Hinweises auf die Patenterteilung: **17.01.1990**
(21) Anmeldenummer: 86905225.8
(22) Anmeldetag: 17.09.1986
(51) Int. Cl.: C23C 4/12

(54) **VERFAHREN UND LICHTBOGENSPRITZDÜSE ZUM BESCHICHTEN VON WERKSTÜCKOBERFLÄCHEN DURCH SCHMELZEN VON DRÄHTEN IN EINEM ELEKTRISCHEN LICHTBOGEN**
PROCESS AND ARC SPRAY NOZZLE FOR CUTTING COMPONENT SURFACES BY MELTING OF WIRES IN AN ELECTRIC ARC
PROCEDE ET BUSE DE PROJECTION A ARC ELECTRIQUE POUR LE REVETEMENT DES SURFACES DES COMPOSANTS PAR LA FUSION DE FILS DANS UN ARC ELECTRIQUE

(30) Priorität: 24.09.1985 DE 3533966
(43) Veröffentlichungstag der Anmeldung: 07.10.1987
(73) Patentinhaber: MATTHÄUS, Heinz Dieter, D-4620 Castrop-Rauxel (DE)
(72) Erfinder: BUSSE, Karl-Hermann, D-4630 Bochum 7 (DE)
(74) Vertreter: Patentanwälte Meinke, Dabringhaus und Partner
(86) Internationale Anmeldenummer: DE8600371
(87) Internationale Veröffentlichungsnummer: WO8701737

(56) Entgegenhaltungen:
- DD-A- 142 358
- DE-C- 741 617
- DE-C- 851 708
- GB-A- 959 027
- US-A- 3 312 566
- US-A- 3 901 441
- US-A- 4 121 082
- US-A- 4 199 104
- Patent Abstracts of Japan, vol. 3, no. 114, (C-59), 21 September 1979, see abstract
- Patent Abstracts of Japan, vol. 6, no. 31, (C-92) (909), 24 February 1982, see abstract
- Patent Abstracts of Japan, vol. 10, no. 239, (C-367) (2295), 19 August 1986, see abstract

## Beschreibung

Die Erfindung richtet sich auf ein Verfahren und eine Lichtbogenspritzdüse zum Beschichten von Werkstückoberflächen durch Schmelzen von Drähten mit einem elektrischen Lichtbogen unter Förderung der geschmolzenen Partikel mittels eines Zerstäubergases, welches über eine Düse auf den Lichtbogenbereich gerichtet ist, und unter Einsatz eines Hüllgases, welches über wenigstens eine Ringblende zum seitlichen Umströmen des mit den geschmolzenen Partikeln geladenen Zerstäubergaskegels im Bildungsbereich des Lichtbogens zugeführt wird, sowie unter Zuführung eines weiteren Gasstromes, welcher stromabwärts hinter dem Lichtbogen den aus Zerstäubergas und Hüllgas gebildeten Gaskegel umhüllt.

Das Lichtbogenspritzen ist ein Beschichtungsverfahren, bei dem der draht- oder röhrchenförmige Spritzzusatz in einem elektrischen Lichtbogen geschmolzen und durch ein Zerstäubergas, wie etwa Druckluft, auf die Werkstückoberfläche geschleudert wird. Der elektrische Lichtbogen wird zwischen den beiden Drahtenden durch Anlegen einer Spannung und Kontaktzündung erzeugt. Ein Nachteil bei diesem Verfahren ist die geringe Beeinflussungsmöglichkeit von Parametern, so beispielsweise der Spritztropfengröße, der unterschiedlichen kinetischen Energie der Spritzteilchen, der Einfluß des Sauerstoffes auf die Spritzteilchen oder der hohe Abbrand der Legierungselemente.

Liegt ein Vorteil des Lichtbogenspritzverfahrens in der Überlegenheit gegenüber anderen thermischen Spritzverfahren, insbesondere aufgrund der hohen Wirtschaftlichkeit durch hohe Auftragsraten, geringer Spritzverluste und vergleichsweise niedriger Anlagenkosten, so ist allen derartigen thermischen Auftragsverfahren gemeinsam, daß sich Probleme mit der Schichtqualität ergeben können, insbesondere dann, wenn besonders reine Schichten oder Schichten mit definierten mechanisch- technologischen Eigenschaften hergestellt werden sollen.

Selbst der Einsatz von Schutzgasen führt nicht immer zum gewünschten Erfolg, dies insbesondere aufgrund der starken Einwirbelung von schädlichen Bestandteilen der umgebenden Atmosphäre in den Spritzstrahl. Es kommt unter anderem zu einem weitgehend unkontrollierten Abbrand von Legierungselementen des drahtförmigen Spritzwerkstoffes, z. B. Chrom, Silicium, Mangan und Kohlenstoff und eine hieraus resultierende Verarmung dieser Legierungelemente in den gesprühten Schichten.

Ein gattungsgemäßes Beschichtungsverfahren ist aus der US-PS-3 901 441 bekannt, bei welchem unterschiedliche Gase als Zerstäubergas und Hüllgas eingesetzt werden, wobei das letztere über eine Ringdüse zugeführt wird, die den Bildungsbereich des Lichtbogens beaufschlagt. Zusätzlich wird stromabwärts hinter dem Lichtbogen ein weiterer Strom des Hüllgases zugeführt, welches den Zerstäubergaskegel umlenken soll.

In der Praxis hat sich nun gezeigt, daß eine derartige Hüllgaszuführung nicht immer zu den gewünschen Ergebnissen führen kann, da je nach Arbeitsbedingungen durch Verwirbelung des Hüllgases auf dem Wege vom Spritzkopf bis zu Werkstückoberfläche umgebende Atmosphäre eingesogen wird und damit die Gefahr besteht, die aufzuspritzenden, geschmolzenen Partikel auf dem Weg von dem Lichtbogen bis zur Werkstückoberfläche noch zu erreichen. Damit sind, wie vorstehend bereits ausgeführt, eine Fülle von Partikeln nicht mehr verspritzbar. Um aber insbesondere auch gegen Fremdluft sehr sensible Partikel verspritzen zu können und um die Atmosphäre, die der Spritzstrahl während des Spritzens umgibt, gezielt beinflussen zu können, reichen die in der US-PS-3 901 441 offenbarten Verfahrensschritte nicht aus.

Aufgabe der Erfindung ist daher die Schaffung einer Lösung, mit der die den Spritzprozeß umgebende Atmosphäre gezielt beeinflußbar ist, insbesondere mit der auf die im Spritzstrahl sich befindenden kleinsten Schmelzen Einfluß genommen werden kann, wobei auch eine hohe symmetrische Einschnürung des Spritzstrahles ermöglicht werden soll.

Bei einem Verfahren der eingangs bezeichneten Art wird diese Aufgabe gemäß der Erfindung dadurch gelöst, daß als Zerstäubergas, Hüllgas und für den weiteren Gasstrom unterschiedliche Gase eingesetzt werden und das weitere Gas bzw. Gasgemisch umgebungsluftfrei zugeführt wird.

Mit der Erfindung wird die völlig neue Möglichkeit geschaffen, nach dem Bildungsbereich des Lichtbogens und erst nach der Bildung des Spritzkegels mit einer zusätzlichen umgebenden Schutzgashülle weiteren Einfluß zu nehmen, um beispielsweise diesem so gebildeten Spritzkegel zusätzlich eine noch weitere Atmosphäre zur Verfügung zu stellen, die deutlich unterschiedlich von der gegebenen Atmosphäre ist. Dies bedeutet zum Beispiel, daß hier nicht nur sehr unterschiedliche Gasarten ausgewählt werden können, sondern auch die Gaszuführungsgeschwindigkeiten, die Gastemperaturen, die Feuchtigkeitsgehalte der Gase und dgl. mehr, je nach Art und Zusammensetzung des zu verspritzenden Materials unterschiedlich sein können.

Die mit der Erfindung geschaffene Einflußmöglichkeit ist insbesondere deswegen von Vorteil, da immer mehr z. B. auch nichtmetallische, gegenüber der Umgebungsluft sensible Partikel zerstäubt und als Oberflächenmaterial benutzt werden und derartige Partikel problemlos nach dem erfindungsgemäßen Verfahren verarbeitbar sind. Solche Partikel werden z. B. über gefüllte röhrchenförmige Metalleiter dem Lichtbogen und dann der zu beschichtenden Oberfläche zugeführt.

Des weiteren wird durch das erfindungsgemäße Verfahren verhindert, daß die Hüllschicht aufbricht. Dadurch wird der Zutritt von beispielsweise Luft, Sauerstoff oder Stickstoff und deren Reaktion mit den Schmelzpartikeln vermieden.

Ein weiterer Vorteil der erfindungsgemäßen Verfahrensweise besteht darin, daß sie nicht nur bei den hier im Vordergrund stehenden Lichtbogenspritzen als Beschichtungsverfahren eingesetzt werden kann, sondern auch bei anderen thermischen Spritzverfahren oder sonstigen Auftragsverfahren. In gleicher Weise lassen sich aber auch beispielsweise mit der erfindungsgemäßen Verfahrensweise Granulate aus Stoffen mit vorbestimmbaren Eigenschaften herstellen.

An dieser Stelle sei bemerkt, daß die in dieser Anmeldung benutzten Ausdrücke "stromaufwärts" bzw. "stromabwärts" sich auf die Strömungsrichtung bzw. die Ausbreitungsrichtung des Spritzstrahles beziehen. Hier sei auch bemerkt, daß mit dem in der Anmeldung benutzten Wort "Hüllgas" nicht nur solche im technisch engen Sinne gemeinten Gase angesprochen sind, die nur die Funktion eines Hüllgases ausüben. Hier können ebenso Mischgase eingesetzt werden, die beispielsweise durch Verwirbelung mit in die Flugbahn des Spritzstrahles eingesogen werden und dort als Reaktionsgas bzw. aktives Schutzgas wirken, d.h. sich an der Reaktion der erschmolzenen Partikel mit beteiligen.

Durch die am Markt befindlichen Spritzpistolen der Firma der OSU-Maschinenbau GmbH in Castrop-Rauxel ist es bekannt, über eine Verbindung den Gasraum, der die Drahtzuführungsdüsen umgibt, mit einer Ringblende zu verbinden, so daß das dort befindliche Gas durch diese Ringblende etwa im Bereich der Lichtbogenbildung dort unmittelbar austreten kann. Diese Ringblende ist auch zu entnehmen aus "Dissertation Ertürk, VDI Verlag, Fortschritt-Berichte, Reihe 5, Nr. 92, 1985, Seite 108".

Der wesentliche Unterschied der vorliegenden Erfindung besteht darin, daß diese Ringblende mit einer getrennten Gaszufuhrmöglichkeit ausgerüstet ist, so daß hier ein qualitativ und/oder quantitativ anderes Gas bzw. Gasgemisch eingeblasen werden kann.

Mit dem erfindungsgemäßen Verfahren ist es durch die Zuführung wenigstens eines weiteren Gases bzw. Gasgemisches stromabwärts hinter dem Lichtbogen nunmehr möglich, die Atmoshphäre um den Spritzstrahl herum gezielt und wesentlich zu beeinflussen.

Als vorteilhaft hat sich erwiesen, wenn die Zuführung des Gases oder Gasgemisches über zur Spritzstrahlmittelachse hin gerichtete Ringdüsenspalte mehrstufig erfolgt.

Erfindungsgemäß kann die Zuführung des Hüllgases kurz vor dem Lichtbogen und/oder die des weiteren Gases hinter dem Lichtbogen in ihrer Lage veränderbar vorgenommen werden. Damit besteht die Möglichkeit der Beeinflussung, insbesondere der Bündelung des Spritzstrahles, wobei die Erfindung auch vorsieht, daß die Zuführung des Hüllgases über das Radialdüsensystem veränderbar ist.

Neben der Verfahrensweise, unterschiedliche Gase oder Gasgemische an unterschiedlichen Stellen dem System zuzuführen, sieht die Erfindung auch eine Lichtbogenspritzsdüse vor, die zur Durchführung des vorbeschriebenen Verfahrens geeignet ist. Dabei ist die Lichtbogenspritzdüse mit einer Zerstäubergaszuführung im Bereich der Drahtzuführung und einer gasbeaufschlagten Ringblende etwa in der Ebene der Lichtbogenbildung und mit einer stromabwärtigen Kapselung des Kopfbereiches der Drahtzuführung ausgerüstet, wobei die Kappselung mit einer Gaszuführung versehen ist. Eine solche Lichtbogenspritzdüse ist beispielsweise aus der DE-PS 851 708 bekannt.

Zur Lösung der oben angegebenen Aufgabe zeichnet sich die Lichtbogenspritzdüse nach der Erfindung dadurch aus, daß die Ringblende und die Kapselung zur Speisung mit unterschiedlichen Gasen bzw. Gasgemischen jeweils mit einer von der Zerstäubergaszuführung getrennten Gaszuführung versehen sind, wobei die Ringblende stromaufwärts kurz vor dem Bereich der Lichtbogenbildung an der Spritzdüse angeordnet ist.

Eine solche Lichtbogenspritzdüse ist zur Durchführung des erfindungsgemäßen Verfahrens besonders nützlich, so daß ein Teil der damit verbundenen Vorteile bereits weiter oben angesprochen worden ist. Durch die Anordnung der Ringblende sowie das Vorsehen getrennter Gaszuführungen für Zerstäubergas, Ringblende und Kapselung kann der Spritzstrahl und die den Spritzstrahl umgebende Atmosphäre gezielt beeinflußt werden, so daß die oben beschriebenen Nachteile vermieden werden. Zudem ist die erfindungsgemäße Lichtbogenspritzdüse besonders leicht von Hand handhabbar und äußerst zweckmäßig.

Ein weiterer Vorteil besteht beispielsweise darin, daß durch die eigene, getrennte Gaszuführung der Kapselung nicht nur ein weiteres ggf. anderes Gas bzw. Gasgemisch in diesen Bereich dem System zuführbar ist, sondern daß das Gas bzw. Gasgemisch auch in vorbestimmbaren Mengen bei vorbestimmbaren Drücken zugeführt werden kann, womit sich neben der Beeinflussung der Atmosphäre auch eine weitere Beeinflussung der Stabilität des Lichtbogens und/oder der Geometrie des Spritzstrahles ermöglichen läßt.

In spezieller Ausgestaltung sieht dabei die Erfindung auch vor, daß die Kapselung mit wenigstens einem zur Spritzstrahlmittelachse hin gerichteten Ring düsenspatt mit wenigstens einer eigenen Gaszuführung derart um den Bildungsbereich des Lichtbogens angeordnet ist, daß der als Gasaustritt dienerde Ringdüsenspaft am oder hinter dem Lichtbogenbereich vorgesehen ist. Durch diese Gestaltung läßt sich mit einfachen Mitteln sowohl zusätzlich die Geometrie des Spritzstrahles verändern, als auch gezielt Gase oder Gasgemische in die unmittelbare Umgebung dieses Spritzstrahles einbringen.

Die Erfindung sieht auch vor, daß die Kapselung mit einer Mehrzahl hintereinander stromabwärts angeordneter Ringdüsenspalte für wenigstens ein Gas ausgerüstet ist.

Je nach gewünschter Zerstäubergeometrie und Beeinflussung der umgebenden Atmosphäre des Spritzstrahles sieht die Erfindung vor, daß die Ringdüsenspalte der Kapselung senkrecht und/oder im spitzen Winkel und/oder im stumpfen Winkel zur Spritzstrahlmittelachse ausgerichtet angeordnet sind.

Mit dieser unterschiedlichen Gestaltung, ggf. in einem einzigen Ringdüsenspalt, läßt sich beispielsweise verhindern, daß die Umgebungsatmosphäre der Spritzpistole in den Ringdüsenspaft als Grenzströmung eintritt, was bei bekannten Lösungen vorkommen kann, wodurch dann die Schmelzpartikel durch die umgebende Atmosphäre nachteilig beeinflußt werden können. Hier kann die Strahlrichtung des Gasaustrittes des Ringdüsenspaltes für Abhilfe sorgen.

Die Erfindung sieht auch vor, daß die Ringdüsenspalte und/oder die Lage der Ringblende einstellbar ausgebildet sind. Je nach Gestaltung des Ringdüsenspaltes kann beispielsweise ein Austritt für die Beaufschlagung oder Zumischung von Hüll- oder Reaktionsgas erst nach einem beträchtlichen Flugweg der Partikel vorgesehen sein, um noch wähernd der Flugdauer auf die Spritzpartikel Einfluß nehmen zu können. Diese Einstellbarkeit kann beispielsweise über Stellgewinde, über Kulissen oder ähnliche Verstellmechanismen erzielt werden.

Die Erfindung ist nachstehend anhand der Zeichnung beispielsweise näher erläutert. Diese zeigt in der einzigen Figur eine Lichtbogenspritzdüse nach der Erfindung.

Die allgemein mit 1 bezeichnete Lichtbogenspritzdüse weist einen Düsenkopf 2 auf, der innen als Hohlkammer 3 ausgebildet ist. In diese Hohlkammer sind zwei Drahführungsdüsen 4 eingeführt, die nur teilweise in ihren Kopfbereich wiedergegeben sind.

Durch die Drahführungsdüsen 4 werden die zu schmelzenden Drähte 5 im Winkel zueinander so geführt, daß sie vor dem Spritzkopf 2 aufeinandertreffen, so daß bei entsprechender Zündung der mit 6 bezeichnete Lichtbogen entsteht.

In Fluglinie der Düse durchsetzt eine Düse 7 für ein Zerstäubergas die Kammer 3.

Die Düsenkammer 3 wird von einem Düsenkopf 8 mit einem zentrischen Düsenring 9 abgeschlossen. Der Düsenring 9 umgibt eine Ringblende 10, welche mit einer stromabwärts angeordneten Radialdüsenscheibe 11 einen Ringraum 10' zur Bildung einer radialer Strömung einschließt. Der Ringraum 10' ist über eine getrennte Gaszuführungsleitung 12 mit einem Gas oder Gasgemisch beaufschlagbar.

Wie sich aus der Figur ergibt, ist auch der Düsenraum 3 mit einer eigenen Gaszuführung 13 versehen, die hier an der Frontebene des Düsenkpfes vorgesehen ist, ohne daß die Erfindung hierauf beschränkt wäre.

Der stromabwärtige Bereich des Düsenkopfes 2 ist mit einer Kapselung 14 ausgerüstet, die zur Spritzstrahlmittelachse 24 hin gerichtete Ringdüsenspalte aufweist. Die Kapselung 14 ist im dargestellten Beispiel aus drei Teilbereichen 15, 16 bzw. 17 gebildet ist und am freien Ende von einer Ringscheibe 18 abgeschlossen ist.

Die Bereiche 15 - 18 der Kapselung 14 bilden Ringräume, die mit einer weiteren Gaszuführung 19 in Verbindung stehen, durch die ein weiteres Gas bzw. Gasgemisch in diesem Bereich einleitbar ist. In der Figur sind gestrichelt gezeichnet Gaszuführung 19a und 19b, die andeuten sollen, daß die Ringräume nicht nur mit einem Gas oder Gemisch beaufschlagbar sind, sondern je nach Einsatzgebiet auch mit unterschiedlichen Gasen.

Es sei bemerkt, daß in der Figur auf der linken Seite eine geringfügig von der rechten Seite abweichende Konstruktion der Kapselung 14 wiedergegeben ist, insbesondere, was die Geometrie und Anordnung der Düsenspalte betrifft. Die der linken Figurenhälfte entsprechenden Elemente der rechten Figurenhälfte tragen das gleiche Bezugszeichen, allerdings einfach gestrichen. Die Ringdüsenspalte 20 und 21 in der linken Figurenhälfte sind in stromabwärtiger Richtung nach vorne geneigt angeordnet, während der Ringdüsenspalt 22 gegen den Strom gerichtet ist. Die ledglich mit 23 bezeichneten Spalte der Radialdüse gemäß der rechten Figurenhäfte treffen im dargestellten Beispiel auf die Mittelachse 24 der Düse im rechten Winkel.

Es versteht sich von selbst, daß die Spalten 20 - 23 auch durch eine entsprechende Vielzahl von Bohrungen ersetzt werden können.

Nicht näher dargestellt ist im übrigen in der Figur die axiale Verschiebbarkeit sowohl der Ringblende 11 als auch der Lage der Düsenspalte 20 - 23.

Natürlich ist das beschriebene Ausführungsbeispiel der Erfindung noch in vielfacher Hinsicht abzuändern, ohne den Grundgedanken zu verlassen. Wesentlich ist die Möglichkeit, unterschiedliche Gase bzw. Gasgemische an unterschiedlichen Stellen der Düse zuzuführen. Neben der dargestellten einfachen Anordnung der Ringblende 10 kann auch eine Mehrzahl von hintereinander angeordneten, separat gasbeaufschlagten Ringblenden im Düsenkopfbereich vorgesehen sein, die entweder die dargestellte Radialdüse 14 ersetzten oder in Verbindung mit dieser einsetzbar sind.

Die nachfolgende Tabelle gibt bei unterschieldichen Substraten mögliche Gas bzw. Gasgemische an, wobei dies, wie oben ausgeführt, ein wesentlicher Bestandteil der vorliegenden Erfindung ist.

In der Tabelle beziehen sich die Ziffern in der oberen Spalte auf die Bezugszeichen der Figuren. Weiter bedeuten "m, x, y : Koeffizienten; (1) - flüssiger Zustand; Me - Metall.

## Patentansprüche

1. Verfahren zum Beschichten von Werkstückoberflächen durch Schmelzen von Drähten mit einem elektrischen Licht bogen unter Förderung der geschmolzenen Partikel mittels eines Zerstäubergases, welches über eine Düse auf der Lichtbogenbereich gerichtet ist, und unter Einsatz eines Hüllgases, welches über wenigstens eine Ringblende zurr seitlichen Umströmen des mit den geschmolzenen Partikeln geladenen Zerstäubergaskegels im Bildungsbereich de; Lichtbogens zugeführt wird, sowie unter Zuführung eines weiteren Gasstromes, welcher stromabwärts hinter dem Licht bogen den aus Zersträubergas und Hüllgas gebildeten Gaskegel umhüllt, dadurch gekennzeichnet, daß als Zerstäuber gas, Hüllgas und für den weiteren Gasstrom unterschiedliche Gase bzw. Gasgemische eingesetzt werden und da; weitere Gas bzw. Gasgemisch umgebungsluftfrei zugeführt wird.

2. Verfahren nach Anspruch 1, dadurch gekennzeichnet, daß die Zuführung des Gases bzw. Gasgemisches über zu Spritzstrahlmittelachse hin gerichtete Ringdüsenspalte mehrstufig erfolgt.

3. Verfahren nach Anspruch 1 oder 2, dadurch gekennzeichnet, daß die Zuführung des Hüllgases kurz vor dem Licht bogen und/oder die des weiteren Gases hinter dem Lichtbogen in ihrer Lage veränderbar vorgenommen wird.

4. Lichtbogenspritzdüse zur Durchführung des Verfahrens nach einem der Ansprüche 1 bis 3 mit eine Zerstäubergaszuführung (7) im Bereich der Drahtzuführung (4) und einer gasbeaufschlagten Ringblende (9) etwa in de Ebene der Lichtbogenbildung und mit einer stromabwärtigen Kapselung (14) des Kopfbereiches der Drahtzuführung (4) wobei die Kapselung (14) mit einer Gaszuführung versehen ist, dadurch gekennzeichnet, daß die Ringblende (9) un< die Kapselung (14) zur Speisung mit unterschiedlichen Gasen bzw. Gasgemischen jeweils mit einer von der Zerstäuber gaszuführung (7) getrennten Gaszuführung (12) bzw. (19) versehen sind, wobei die Ringblende (9) stromaufwärts kur; vor dem Bereich der Lichtbogenbildung an der Spritzdüse (1) angeordnet ist.

5. Lichtbogenspritzdüse nach Anspruch 4, dadurch gekennzeichnet, daß die Kapselung (14) als mit wenigstens einen zur Spritzstrahlmittelachse (24) hin gerichteten Ringdüsenspalt (22, 23) mit wenigstens einer eigenen Gaszuführunc, (19) derart um den Bildungsbereich des Lichtbogens (6) angeordnet ist, daß der als Gasaustritt dienende Ringdüsen spalt (22) bzw. (23) am oder hinter dem Lichtbogenbildungsbereich vorgesehen ist.

6. Lichtbogenspritzdüse nach Anspruch 5, dadurch gekennzeichnet, daß die Kapselung (14) mit einer Mehrzah hintereinander stromabwärts angeordneter Ringdüsenspalte (20 - 23) für wenigstens ein Gas ausgerüstet ist.

7. Lichtbogenspritzdüse nach Anspruch 6, dadurch gekennzeichnet, daß die Ringdüsenspalte (20 - 23) der Kapselunc, (14) senkrecht und/oder im spitzen Winkel und/oder im stumpfen Winkel zur Spritzstrahlmittelachse (24) ausgerichte angeordnet sind.

8. Lichtbogenspritzdüse nach einem der Ansprüche 4 bis 7, dadurch gekennzeichnet, daß die Ringdüsenspalte (20 bi; 23) der Kapselung (14) und/oder die Lage der Ringblende (11) in ihrer Lage einstellbar sind.

## Claims

1. A method of coating workpiece surfaces by melting wires with an electric arc with the molten particles being conveyed by means of an atomiser gas which is directed onto the region of the arc by way of a nozzle, and using an enclosure gas which is supplied by way of at least one annular aperture for laterally flowing around the cone of atomiser gas which is charged with the molten particles, in the region in which the arc is formed, and with the feed of a further gas flow which downstream of the arc encloses the gas cone formed from the atomiser gas and the enclosure gas, characterised in that different gases or gas mixtures are used as the atomiser gas, enclosure gas and for the further gas flow and the further gas or gas mixture is supplied free of ambient air.

2. A method according to claim 1 characterised in that the gas or gas mixture is supplied in a plurality of stages by way of annular nozzle gaps which are directed towards the centre line of the spray jet.

3. A method according to claim 1 or claim 2 characterised in that the feed of the enclosure gas is effected closely upstream of the arc and/or that of the further gas is effected downstream of the arc, in such a way as to be variable in respect of their position.

4. An electric arc spray nozzle for carrying out the method according to one of claims 1 to 3 comprising an atomiser gas feed means (7) in the region of the wire feed means (4) and an annular aperture (9) which is supplied with gas, substantially in the plane in which the arc is formed, and a downstream casing (14) for the head region of the wire feed means (4), wherein the casing (14) is provided with a gas feed, characterised in that the annular aperture (9) and the casing (14), for a feed with different gases or gas mixtures, are each provided with a respective gas feed means (12 and 19 respectively) which is separate from the atomiser gas feed means (7), wherein the annular aperture (9) is arranged upstream closely before the region in which the arc is formed at the spray nozzle (1).

5. An electric arc spray nozzle according to claim 4 characterised in that the casing (14) with at least one annular nozzle gap (22, 23) which directed towards the centre line (14) of the spray jet, with at least one gas feed means (19) of its own, is arranged around the region in which the arc (6) is formed in such a way that the annular nozzle gap (22 or 23) which serves as a gas outlet is provided at or behind the region in which the arc is formed.

6. An electric arc spray nozzle according to claim 5 characterised in that the casing (14) is provided with a plurality of annular nozzle gaps (20 - 23) for at least one gas, which are arranged successively downstream.

7. An electric arc spray nozzle according to claim 6 characterised in that the annular nozzle gaps (20 - 23) of the casing (14) are arranged perpendicularly and/or at an acute angle and/or at an obtuse angle to the centre line (24) of the spray jet.

8. An electric arc spray nozzle according to one of claims 4 to 7 characterised in that the annular nozzle gaps (20 to 23) of the casing (14) and/or the position of the annular aperture (11) are adjustable in respect of their position.

## Revendications

1. Procédé destiné à revêtir des surfaces de pièces à usiner par fusion de fils avec un arc électrique en véhiculant les particules en fusion au moyen d'un gaz atomiseur dirigé par une tuyère sur la zone de l'arc électrique, et en mettant en oeuvre un gaz protecteur amené par au moins un diaphragme annulaire pour le balayage latéral du cône de gaz atomiseur chargé des particules en fusion dans la zone de formation de l'arc électrique, ainsi qu'en amenant un courant gazeux supplémentaire qui enveloppe en amont de l'arc électrique le cône gazeux formé par le gaz atomiseur et le gaz protecteur, caractérisé en ce qu'en tant que gaz atomiseur, gaz protecteur et pour le courant gazeux supplémentaire on utilise différents gaz ou mélanges gazeux et le gaz supplémentaire ou les mélanges gazeux sont amenés en l'absence d'air ambiant.

2. Procédé selon la revendication 1, caractérisé en ce que l'amenée du gaz ou du mélange gazeux s'effectue en plusieurs étapes par la fente de la tuyère annulaire dirigée vers l'axe médian du jet de pulvérisation.

3. Procédé selon la revendication 1 ou 2, caractérisé en ce que l'amenée du gaz protecteur s'effectue de façon variable quant à sa position immédiatement devant l'arc électrique et/ou l'amenée du gaz supplémentaire s'effectue derrière l'arc électrique.

4. Tuyère de pulvérisation d'arc électrique pour la réalisation du procédé selon l'une des revendications 1 à 3 avec une amenée de gaz atomiseur (7) dans la zone d'amenée du fil (4) et un diaphragme annulaire (9) alimenté en gaz sensiblement dans le plan de la formation de l'arc électrique et avec un blindage (14) en aval de la zone de tête de l'amenée de fil (4), le blindage (14) étant muni d'une amenée de gaz, caractérisée en ce que le diaphragme annulaire (9) et le blindage (14) sont respectivement munis pour l'alimentation en différents gaz ou mélanges gazeux d'une amenée de gaz (12) ou (19) séparée de l'amenée de gaz atomiseur (7), le diaphragme annulaire (9) étant agencé en amont immédiatement avant la zone de formation de Parc électrique sur la tuyère de pulvérisation (1).

5. Tuyère de pulvérisation d'arc électrique selon la revendication 4, caractérisée en ce que le blindage (14) est agencé avec au moins une fente de tuyère annulaire dirigée vers l'axe médian du jet de pulvérisation (24) avec au moins une propre amenée de gaz (19) autour de la zone de formation de l'arc électrique (6) de façon telle que la fente de tuyère annulaire servant de sortie de gaz (22 ou 23) est prévue sur ou derrière la zone de formation d'arc électrique.

6. Tuyère de pulvérisation d'arc électrique selon la revendication 5, caractérisée en ce que le blindage (14) est muni de plusieurs fentes annulaires (20 - 23) agencées en série en amont pour au moins un gaz.

7. Tuyère de pulvérisation d'arc électrique suivant la revendication 6, caractérisée en ce que les fentes de tuyères annulaires (20 - 23) du blindage (14) sont agencées verticales et/ou à angle aigu et/ou à angle obtus par rapport à l'axe médian du jet de pulvérisation (24).

8. Tuyère de pulvérisation d'arc électrique selon l'une des revendications 4 à 7, caractérisée en ce que les fentes annulaires (20 - 23) du blindage (14) et/ou le diaphragme annulaire (11) sont réglables dans leur position.
